# EUROPÄISCHE PATENTSCHRIFT

(11) **EP 1 266 128 B1**
(45) Veröffentlichungstag und Bekanntmachung des Hinweises auf die Patenterteilung: **12.01.2005**
(21) Anmeldenummer: 01927732.6
(22) Anmeldetag: 15.03.2001
(51) Int. Cl.: F01D 5/18

(54) **VERSTEIFUNGS- UND KÜHLSTRUKTUR EINER TURBINENSCHAUFEL**
REINFORCEMENT AND COOLING STRUCTURE OF A TURBINE BLADE
STRUCTURE DE RIGIDIFICATION ET DE REFROIDISSEMENT D'UNE AUBE DE TURBINE

(30) Priorität: 22.03.2000 EP 00106246
(43) Veröffentlichungstag der Anmeldung: 18.12.2002
(73) Patentinhaber: SIEMENS AKTIENGESELLSCHAFT, 80333 München (DE)
(72) Erfinder: BOLMS, Hans-Thomas, 45481 Mülheim a.d. Ruhr (DE); TIEMANN, Peter, 58452 Witten (DE)
(86) Internationale Anmeldenummer: PCT/EP2001/002982
(87) Internationale Veröffentlichungsnummer: WO 2001/071164

(56) Entgegenhaltungen:
- EP-A- 0 892 150
- EP-A- 0 905 353
- GB-A- 1 257 041
- GB-A- 2 272 731
- US-A- 3 171 631
- US-A- 5 468 125
- US-A- 5 586 866
- PATENT ABSTRACTS OF JAPAN vol. 1997, no. 11, 28. November 1997 (1997-11-28) -& JP 09 195703 A (MITSUBISHI HEAVY IND LTD), 29. Juli 1997 (1997-07-29)

## Beschreibung

Die vorliegende Erfindung betrifft eine Schaufel, insbesondere eine Turbinenschaufel mit mindestens einem Kanal, der von Wänden begrenzt und mit einem Kühlfluid beaufschlagbar ist, wobei an mindestens einer Wand mehrere Turbulatoren zur Verbesserung des Wärmeaustausches zwischen der Wand und dem Kühlfluid vorgesehen sind.

Eine derartige Turbinenschaufel ist beispielsweise aus der EP 0 758 932 B1 bekannt. Diese bekannte Turbinenschaufel ist hohl ausgebildet und weist vier Kanäle auf. Die Kanäle werden jeweils von den beiden Außenwänden der Turbinenschaufel und Trennwänden begrenzt und zur Kühlung mit einem Kühlfluid durchströmt. Zur Verbesserung des Wärmeaustausches zwischen den Außenwänden und dem Kühlfluid sind die Außenwände mit Turbulatoren versehen.

Bei der bekannten Turbinenschaufel dienen die Turbulatoren lediglich zur Verbesserung des Wärmeaustausches. Die im Betrieb auftretenden Belastungen der Turbinenschaufel werden praktisch ausschließlich von den Außenwänden aufgenommen, die daher relativ dick ausgebildet werden müssen. Bei Vergrößerungen der Belastung muß die Wandstärke der Außenwände weiter erhöht werden. Durch diese Erhöhung der Wandstärke sinkt allerdings die Kühleffizienz und damit der Gesamtwirkungsgrad.

Aufgabe der vorliegenden Erfindung ist es daher, eine Schaufel bereitzustellen, die eine höhere Belastbarkeit ohne Vergrößerung der Wandstärke oder aber eine Verringerung der Wandstärke bei gleicher Belastbarkeit ermöglicht.

Erfindungsgemäß ist zur Lösung dieser Aufgabe bei einer Schaufel der eingangs genannten Art vorgesehen, daß die Turbulatoren zur Versteifung der Wand dienen und ineinander übergehen.

Erfindungsgemäß werden erstmals die Turbulatoren zur Versteifung der Wand eingesetzt und gehen ineinander über. Hierdurch wird eine wesentliche Erhöhung der Steifigkeit ohne zusätzliches Material und ohne Vergrößerung der Wandstärke erreicht. Gleichzeitig wird ein guter Wärmeaustausch zwischen den Wänden und dem Kühlfluid erreicht. Es ergeben sich somit eine hohe Kühleffizienz und ein hoher Gesamtwirkungsgrad.

Die Versteifung der Wand stellt sich nicht nur im Bereich eines einzelnen Turbulators ein. Es wird vielmehr durch die Verbindung der Turbulatoren miteinander eine großflächige Versteifung bereitgestellt.

Vorteilhafte Ausgestaltungen und Weiterbildungen der Erfindung gehen aus den abhängigen Ansprüchen hervor.

Vorteilhaft sind die Turbulatoren gerade ausgebildet. Die Verwendung gerader Turbulatoren ermöglicht eine hohe Steifigkeit bei einfacher Fertigung.

In vorteilhafter erster Ausgestaltung schließen sämtliche Turbulatoren mit einer Längsachse der Schaufel denselben Winkel ein. Es ergibt sich eine symmetrische Anordnung der Turbulatoren, die Belastungen aus allen Richtungen gleichmäßig aufnehmen kann.

Nach einer vorteilhaften Weiterbildung schließen die Turbulatoren einen rechten Winkel ein. Alternativ kann auch ein spitzer oder stumpfer Winkel gewählt werden.

Gemäß einer vorteilhaften zweiten Ausgestaltung schließt eine erste Gruppe von Turbulatoren mit einer Längsachse der Schaufel einen ersten Winkel und eine zweite Gruppe von Turbulatoren mit der Längsachse der Schaufel einen zweiten Winkel ein.

Die beiden Gruppen von Turbulatoren weisen somit unterschiedliche Neigungen gegenüber der Längsachse der Schaufel auf. Die Steifigkeit der Schaufel hängt daher von der Angriffsrichtung der Belastung ab. Durch die unterschiedliche Neigung kann somit eine gezielte Anpassung der Steifigkeit in unterschiedlichen Richtungen erzielt werden.

Vorteilhaft sind die Turbulatoren derart angeordnet, daß sie neben - und übereinanderliegende Ausnehmungen in Form von Vielecken bilden, insbesondere Quadrate, Rauten oder Sechsecke. Die Innenseite der Wand wird mit einer Wabenstruktur versehen. Die einzelnen Vielecke oder Waben bilden jeweils einen geschlossenen, hoch belastbaren Querschnitt und stützen sich gegenseitig ab. Es läßt sich eine wesentliche Erhöhung der Steifigkeit erzielen.

In vorteilhafter Weiterbildung ist die Wandstärke der Wand zumindest im Bereich zwischen den Turbulatoren verringert. Diese Verringerung der Wandstärke wird dadurch ermöglicht, daß die Turbulatoren eine Versteifung der Wand bewirken. Durch die Verringerung der Wandstärke wird die Kühleffizienz nochmals erhöht. Die Turbulatoren können hierbei vorteilhaft beim Gießen der Schaufel als Metalleinspeisungskanäle verwendet werden. Die Wabenstruktur ist daher gut herstellbar.

Nach einer vorteilhaften Ausgestaltung weist die Schaufel mehrere mit unterschiedlichen Anordnungen von Turbulatoren versehene Abschnitte auf. Durch diese unterschiedlichen Anordnungen läßt sich in den einzelnen Abschnitten der Schaufel die Steifigkeit gezielt beeinflussen. Es ergibt sich eine optimale Anpassung an die in dem jeweiligen Abschnitt der Schaufel vorliegenden Belastungen.

In vorteilhafter erster Weiterbildung sind die Abschnitte zueinander beabstandet. Hierdurch wird ein einfacher Wechsel zwischen unterschiedlichen Anordnungen von Turbulatoren ermöglicht.

Gemäß einer zweiten vorteilhaften Weiterbildung gehen die Abschnitte ineinander über. Es ergibt sich eine durchgehende Erhöhung der Steifigkeit der Schaufel.

Die erfindungsgemäße Schaufel kann als Leitschaufel oder als Laufschaufel einer Rotationsmaschine ausgebildet werden.

Nachstehend wird die Erfindung an Hand von Ausführungsbeispielen näher beschrieben, die schematisch in der Zeichnung dargestellt sind. Für gleiche oder funktionsidentische Bauteile werden durchgehend dieselben Bezugszeichen verwendet. Dabei zeigt:
- FIG 1: einen Längsschnitt durch eine Rotationsmaschine;
- FIG 2: eine perspektivische, aufgebrochene Darstellung einer Schaufel;
- FIG 3: eine vergrößerte Darstellung der Einzelheit X aus Figur 2;
- FIG 4: eine Draufsicht auf die Innenseite einer Außenwand der Schaufel in erster Ausgestaltung;
- FIG 5: eine Ansicht ähnlich Figur 4 in zweiter Ausgestaltung;
- FIG 6: eine Ansicht ähnlich Figur 4 in dritter Ausgestaltung;
- FIG 7: eine schematische Darstellung einer Laufschaufel; und
- FIG 8: eine schematische Darstellung einer Leitschaufel.

Figur 1 zeigt einen Längsschnitt durch eine Rotationsmaschine in Form einer Turbine 10 mit einem Gehäuse 11 und einem Rotor 12. Das Gehäuse 11 ist mit Leitschaufeln 13 und der Rotor 12 mit Laufschaufeln 14 versehen. Im Betrieb wird die Turbine 10 gemäß Pfeilrichtung 15 von einem Fluid durchströmt, das an den Leitschaufeln 13 und Laufschaufeln 14 entlangströmt und den Rotor 12 in Drehung um eine Achse 16 versetzt.

Die Temperatur des Fluids ist in vielen Anwendungsfällen, insbesondere im Bereich der ersten Schaufelreihe (in Figur 1 links dargestellt), relativ hoch. Es ist daher eine Kühlung der Leitschaufeln 13 und Laufschaufeln 14 vorgesehen. Das Strömen des Kühlfluids ist schematisch mit den Pfeilen 17, 18 angedeutet. Als Kühlfluid kann insbesondere Luft verwendet werden.

Figur 2 zeigt schematisch eine aufgebrochene Darstellung einer Leitschaufel 13. Die Leitschaufel 13 weist gebogene Außenwände 19, 20 auf. Der zwischen den Außenwänden 19, 20 liegende Innenraum wird über zwei Trennwände 21 in insgesamt drei Kanäle 22 unterteilt. Im Betrieb werden die Kanäle 22 mit einem Kühlfluid beaufschlagt.

Zur Verbesserung des Wärmeaustausches zwischen den Außenwänden 19, 20 und dem Kühlfluid sind die Außenwände 19,20 mit mehreren Turbulatoren 23 versehen. Aus Gründen der zeichnerischen Darstellung sind die Turbulatoren 23 in Figur 2 stark vereinfacht dargestellt. Es ist allerdings erkennbar, daß die Turbulatoren 23 ineinander übergehen und eine Wabenstruktur bilden. Diese Wabenstruktur bewirkt eine Versteifung der Außenwände 19, 20.

Figur 3 zeigt eine vergrößerte Darstellung der Einzelheit X aus Figur 2. Die Turbulatoren 23 sind gerade ausgebildet und gehen ineinander über. Im dargestellten Ausführungsbeispiel wird von jeweils vier Turbulatoren eine Ausnehmung 24 begrenzt. Die Wandstärke d der Außenwand 19 verringert sich ausgehend von den Turbulatoren 23 kontiunierlich bis zur Mitte der Ausnehmung 24. Diese Verringerung der Wandstärke d wird dadurch ermöglicht, daß sich die Turbulatoren 23 aneinander abstützen und hierdurch die Steifigkeit der Leitschaufel 13 wesentlich erhöhen. Die Turbulatoren 23 dienen gleichzeitig als Einschlagschutz.

Aufgrund der verringerten Wandstärke d ergibt sich eine höhere Kühleffizienz. Es wird daher weniger Kühlfluid benötigt, so daß sich ein höherer Gesamtwirkungsgrad der Turbine 10 erreichen läßt.

Die Turbulatoren 23 sind im Querschnitt näherungsweise dreieckig gestaltet und verjüngen sich ausgehend von der Außenwand 19. Sie können daher beim Gießen der Leitschaufel 13 als Metalleinspeisungskanäle dienen. Die erfindungsgemäße Leitschaufel 13 ist somit einfach herzustellen.

Die Figuren 4 bis 6 zeigen eine schematische Draufsicht auf die Innenseite der Außenwand 19 in drei unterschiedlichen Ausgestaltungen. Bei der Ausgestaltung gemäß Figur 4 schließen sämtliche Turbulatoren 23a, 23b denselben Winkel α, β mit einer Längsachse 25 der Leitschaufel 13 ein. Die Turbulatoren 23a, 23b schließen miteinander einen rechten Winkel 26 ein. Die von den Turbulatoren 23a, 23b begrenzten Ausnehmungen 24 bilden somit Quadrate.

Ein Turbulator 23a, 23b erstreckt sich jeweils zwischen zwei Berührpunkten 31. Im Bereich der Berührpunkte 31 gehen die Turbulatoren 23a, 23b ineinander über. Durch die Verwendung gerader Turbulatoren 23a, 23b wird die Herstellung vereinfacht. Weiter ergibt sich eine hohe Steifigkeit.

Bei der Ausgestaltung gemäß Figur 5 schließt eine erste Gruppe von Turbulatoren 23a einen ersten Winkel α mit der Längsachse 25 ein, während eine zweite Gruppe von Turbulatoren 23b einen zweiten Winkel β mit der Längsachse 25 einschließt. Der Winkel 26 zwischen den Turbulatoren ist in dieser Ausgestaltung größer als 90°. Es ergibt sich entsprechend eine Ausnehmung 24 in Form einer Raute. Durch die unterschiedliche Neigung der Turbulatoren 23a, 23b gegenüber der Längsachse ergibt sich eine unterschiedliche Steifigkeit der Leitschaufel 13 in Abhängigkeit von der Belastungsrichtung.

Es wird somit eine gute Anpassung an unterschiedliche Randbedingungen erreicht.

Bei der Ausgestaltung gemäß Figur 6 bilden jeweils sechs Turbulatoren 23 eine Ausnehmung 24 in Form eines Sechsecks. Es ergibt sich eine Wabenstruktur, die die Steifigkeit der Leitschaufel 13 wesentlich erhöht.

Es können selbstverständlich auch andere geeignete Anordnungen von Turbulatoren 23 verwendet werden. Vorteilhaft werden die Turbulatoren 23 derart angeordnet, daß die in den Figuren 4 bis 6 dargestellten Ausnehmungen 24 entstehen. Diese Ausnehmungen 24 weisen in der Draufsicht einen geschlossenen Querschnitt und daher eine hohe Steifigkeit auf. Alternativ können die Turbulatoren 23 auch in Form eines V oder X angeordnet werden.

Selbstverständlich können die Turbulatoren 23 auch bei einer Laufschaufel 14 vorgesehen werden. In Figur 7 ist schematisch eine derartige Laufschaufel 14 dargestellt, die mehrere mit unterschiedlichen Anordnungen von Turbulatoren 23 versehene Abschnitte 28, 29, 30 aufweist. Die Anordnung des Abschnitts 28 entspricht hierbei der Darstellung gemäß Figur 4, während die Abschnitte 29, 30 entsprechend den Figuren 5 und 6 ausgebildet sind. Die einzelnen Abschnitte 28, 29, 30 sind zueinander beabstandet. Im Bereich zwischen den Abschnitten 28, 29, 30 können Querschnitts- oder Formänderungen der Laufschaufel 14 mit geringem Fertigungsaufwand vorgenommen werden. Zum Erreichen der erforderlichen Steifigkeit wird die Wandstärke d der Außenwände 19, 20 in diesen Übergangsbereichen entsprechend erhöht. Die Verwendung unterschiedlicher Anordnungen von Turbulatoren 23 ermöglicht eine gezielte Beeinflussung der Steifigkeit der Schaufel 14 in den einzelnen Abschnitten 28, 29, 30. Es ergibt sich somit eine optimale Anpassung an unterschiedliche Randbedingungen entlang der Längsachse 25.

Die Abschnitte 28, 29, 30 können auch ineinander übergehen, wie schematisch an Hand einer Leitschaufel 13 in Figur 8 dargestellt. Die Turbulatoren 23 der einzelnen Abschnitte 28, 29, 30 gehen hierbei in nicht näher dargestellten Berührpunkten ineinander über. Es ergibt sich somit eine durchgehende Versteifung der Leitschaufel 13 entlang ihrer Längsachse 25.

Die vorliegende Erfindung ermöglicht eine Erhöhung der Steifigkeit durch eine gezielte Anordnung der zur Verbesserung des Wärmeaustausches vorgesehenen Turbulatoren. Bei gleicher Belastung kann die Wandstärke d der Außenwände 19, 20 verringert werden. Durch diese Verringerung der Wandstärke wird die Kühleffizienz gesteigert, so daß sich ein insgesamt höherer Gesamtwirkungsgrad der Turbine 10 ergibt.

## Patentansprüche

1. Schaufel, insbesondere Turbinenschaufel (13; 14), mit mindestens einem Kanal (22), der von Wänden (19, 20, 21) begrenzt und mit einem Kühlfluid beaufschlagbar ist, wobei an mindestens einer Wand (19; 20) mehrere Turbolatoren (23) zur Verbesserung des Wärmeaustausches zwischen der Wand (19; 20) und dem Kühlfluid vorgesehen sind,
**dadurch gekennzeichnet, daß** die Turbulatoren (23) zur Versteifung der Wand (19; 20) dienen und ineinander übergehen.

2. Schaufel nach Anspruch 1,
**dadurch gekennzeichnet, daß** die Turbulatoren (23) gerade ausgebildet sind.

3. Schaufel nach Anspruch 2,
**dadurch gekennzeichnet, daß** die sämtliche Turbulatoren (23a, 23 b) mit einer Längsachse (25) der Schaufel (13; 14) denselben Winkel (α; β) einschließen.

4. Schaufel nach Anspruch 2 oder 3,
**dadurch gekennzeichnet, daß** die Turbulatoren (23a, 23b) einen rechten Winkel (26) einschließen.

5. Schaufel nach Anspruch 2,
**dadurch gekennzeichnet, daß** eine erste Gruppe von Turbulatoren (23a) mit einer Längsachse (25) der Schaufel (13; 14) einen ersten Winkel (α) und eine zweite Gruppe von Turbulatoren (23b) mit der Längsachse (25) der Schaufel (13; 14) einen zweiten Winkel (β) einschließt.

6. Schaufel nach einem der Ansprüche 2 bis 5,
**dadurch gekennzeichnet, daß** die Turbulatoren (23) derart angeordnet sind, daß sie neben- und übereinanderliegende Ausnehmungen in Form von Vielecken, insbesondere Quadraten, Rauten oder Sechsecken, bilden.

7. Schaufel nach einem der Ansprüche 1 bis 6,
**dadurch gekennzeichnet, daß** die Wandstärke (d) der Wand (19; 20) zumindest im Bereich zwischen den Turbulatoren (23) verringert ist.

8. Schaufel nach einem der Ansprüche 1 bis 7,
**dadurch gekennzeichnet, daß** die Schaufel (13; 14) mehrere mit unterschiedlichen Anordnungen von Turbulatoren (23) versehene Abschnitte (28, 29, 30) aufweist.

9. Schaufel nach Anspruch 8,
**dadurch gekennzeichnet, daß** die Abschnitte (28, 29, 30) zueinander beabstandet sind.

10. Schaufel nach Anspruch 8,
**dadurch gekennzeichnet, daß** die Abschnitte (28, 29, 30) ineinander übergehen.

11. Schaufel nach einem der Ansprüche 1 bis 10,
**dadurch gekennzeichnet, daß** die Schaufel als Leitschaufel (13) oder als Laufschaufel (14) einer Rotationsmaschine (10) ausgebildet ist.

## Claims

1. Blade/vane, in particular a turbine blade/vane (13; 14), having at least one duct (22), which is bounded by walls (19, 20, 21) and to which a cooling fluid can be admitted, a plurality of turbulators (23) being provided on at least one wall (19; 20) to improve the heat exchange between the wall (19; 20) and the cooling fluid, **characterized in that** the turbulators (23) merge into one another and are used to reinforce the wall (19; 20).

2. Blade/vane according to Claim 1, **characterized in that** the turbulators (23) have a straight configuration.

3. Blade/vane according to Claim 2, **characterized in that** all the turbulators (23a, 23b) include the same angle (α, β) with a longitudinal centre line (25) of the blade/vane (13; 14).

4. Blade/vane according to Claim 2 or 3, **characterized in that** the turbulators (23a, 23b) include a right angle (26).

5. Blade/vane according to Claim 2, **characterized in that** a first group of turbulators (23a) includes a first angle (α) with a longitudinal centre line (25) of the blade/vane (13; 14) and a second group of turbulators (23b) includes a second angle (β) with the longitudinal centre line (25) of the blade/vane (13; 14).

6. Blade/vane according to one of Claims 2 to 5, **characterized in that** the turbulators (23) are arranged in such a way that they form recesses located adjacent to one another and above one another in the form of polygons, in particular squares, rhombuses or hexagons.

7. Blade/vane according to one of Claims 1 to 6, **characterized in that** the wall thickness (d) of the wall (19; 20) is reduced, at least in the region between the turbulators (23).

8. Blade/vane according to one of Claims 1 to 7, **characterized in that** the blade/vane (13; 14) has a plurality of sections (28, 29, 30) provided with different arrangements of turbulators (23).

9. Blade/vane according to Claim 8, **characterized in that** the sections (28, 29, 30) are at a distance from one another.

10. Blade/vane according to Claim 8, **characterized in that** the sections (28, 29, 30) merge into one another.

11. Blade/vane according to one of Claims 1 to 10, **characterized in that** the blade is configured as a guide vane (13) or as a rotor blade (14) of a turbomachine (10).

## Revendications

1. Aube, notamment aube (13, 14) de turbine, comprenant au moins un canal qui est délimité par des parois (19, 20, 21) et qui peut être alimenté par un fluide de refroidissement, dans lequel il est prévu sur au moins une paroi (19, 20) plusieurs dispositifs (23) de formation de turbulences pour améliorer l'échange de chaleur entre la paroi (19, 20) et le fluide de refroidissement,
**caractérisée en ce que** les dispositifs (23) de formation de turbulences servent à rigidifier la paroi (19, 20) et se transforment les uns en les autres.

2. Aube, suivant la revendication 1,
**caractérisé en ce que** les dispositifs (23) de formation de turbulences sont droits.

3. Aube, suivant la revendication 2,
**caractérisée en ce que** tous les dispositifs (23a, 23b) de formation de turbulences font avec un axe (25) longitudinal de l'aube (13, 14) le même angle (α, β).

4. Aube, suivant la revendication 2 ou 3,
**caractérisée en ce que** les dispositifs (23a, 23b) de formation de turbulences font un angle (26) droit.

5. Aube, suivant la revendication 2,
**caractérisé en ce qu'**un premier groupe de dispositifs (23a) de formation de turbulences fait avec un axe (25) longitudinal de l'aube (13, 14) un premier angle (α) et un deuxième groupe de dispositifs (23b) de formation de turbulences fait avec l'axe (25) longitudinal de l'aube (13, 14) un deuxième angle (β).

6. Aube, suivant l'une des revendications 2 à 5,
**caractérisé en ce que** les dispositifs (23) de formation de turbulences sont disposés de manière à former des évidements côte à côte et superposés sous la forme de polygones, notamment de carrés, de losanges ou d'hexagones.

7. Aube suivant l'une des revendications 1 à 6,
**caractérisé en ce que** l'épaisseur (d) de la paroi (19, 20) diminue au moins dans la zone comprise entre les dispositifs (23) de formation de turbulences.

8. Aube suivant l'une des revendications 1 à 7,
**caractérisée en ce que** l'aube (13, 14) a plusieurs parties (28, 29, 30) munies d'agencements différents de dispositifs (23) de formation de turbulences.

9. Aube suivant la revendication 8,
**caractérisée en ce que** les parties (28, 29, 30) sont à distance les unes des autres.

10. Aube suivant la revendication 8,
**caractérisée en ce que** les parties (28, 29, 30) se transforment les unes en les autres.

11. Aube suivant l'une des revendications 1 à 10,
**caractérisée en ce que** l'aube est constituée sous la forme d'une aube (13) directrice ou d'une aube (14) mobile d'une machine tournante.
